# EUROPÄISCHE PATENTSCHRIFT

(11) **EP 0 603 590 B1**
(45) Veröffentlichungstag und Bekanntmachung des Hinweises auf die Patenterteilung: **30.10.1996**
(21) Anmeldenummer: 93119245.4
(22) Anmeldetag: 30.11.1993
(51) Int. Cl.: A47L 9/19

(54) **Druckanzeiger für Staubsauger**
Pressure indicator for vacuum cleaner
Indicateur de pression pour aspirateur

(30) Priorität: 24.12.1992 DE 4244141
(43) Veröffentlichungstag der Anmeldung: 29.06.1994
(73) Patentinhaber: AEG Hausgeräte GmbH, D-90429 Nürnberg (DE)
(72) Erfinder: Stettner, Gerhard, Dipl.-Ing., D-90768 Fürth/Bay. (DE); Erdmann, Gerhard, Dipl.-Ing., D-90617 Puschendorf (DE); Wölfel, Dieter, Dipl.-Ing., D-90425 Nürnberg (DE)

(56) Entgegenhaltungen:
- DE-U- 7 634 620
- DE-U- 9 113 858
- GB-A- 1 381 237
- US-A- 2 325 188
- SOVIET INVENTIONS ILLUSTRATED Section PQ, Week 8809, 3. März 1988 Derwent Publications Ltd., London, GB; Class P, AN 88-062852 & SU-A-1 326 236 (KISELEV YU F)

## Beschreibung

Die Erfindung betrifft einen Druckanzeiger gemäß dem Oberbegriff des Anspruchs 1.

Bei einem bekannten Druckanzeiger dieser Art (DE-GM 76 34 620) ist in einer geradlinigen Schlitzführung eines Gehäuses eine Anzeigefläche gegen die Kraft einer Feder verschiebbar gelagert. Die Anzeigefläche weist an ihren in Verschieberichtung liegenden Enden je eine senkrecht dazu stehende Stützplatte auf, an die je ein sich in Verschieberichtung erstreckender Faltenbalg fest angesetzt ist. Die einander abgewandten Enden der Faltenbälge sitzen fest am Gehäuse und sind über Hohleitungen an Räume vor bzw. hinter einem Staubfilter anzuschließen. Dieser Druckanzeiger erfaßt somit den Differenzdruck vor und hinter dem Staubfilter und zeigt so den Verstopfungsgrad des Staubfilters an. Von Nachteil ist bei diesem Aufbau der seitlich von der Schiebeführung liegende Kraftangriff der Faltenbälge, wodurch sich die Gefahr eines Verkantens der Schiebeführung und damit einer Fehlanzeige ergibt.

Der Erfindung liegt die Aufgabe zugrunde, bei einem Druckanzeiger gemäß dem Oberbegriff des Anspruchs 1 Maßnahmen zu treffen, durch welche bei kompakter Bauweise und montagefreundlichem, Aufbau im praktischen Betrieb eine druckproportionale Anzeige erreicht wird.

Die Lösung dieser Aufgabe erfolgt gemäß der Erfindung durch die kennzeichnenden Merkmale des Anspruchs 1.

Bei einem Aufbau eines Druckanzeigers gemäß der Erfindung liegt die der Rückstellung dienende Zugfeder in der Längsachse des Faltenbalges und des als Gleitelement dienenden Mantels, der im Gehäuse geführt ist und die Anzeigefläche trägt. Sowohl der Faltenbalg als auch die Zugfeder wirken somit im Zentrum auf den Führungsmantel der Anzeigefläche ein, so daß im Betrieb ein Verkanten ausgeschlossen ist. Dabei stellt der Führungsmantel in dem ihn umgebenden Gehäusemantel eine ausreichend lange axiale Führung dar, die zusätzlich einem Verkanten sicher entgegenwirkt. Ein Schiebelager, durch das staubbeladene Luft in den Faltenbalg einströmen kann, ist vermieden. Außerdem kann für die Anordnung des Führungsmantels und der Anzeigefläche die für den Hub des Faltenbalges erforderliche axiale Länge des Gehäuses ausgenutzt, also Führungsmantel und Faltenbalg konzentrisch ineinander im Gehäuse angeordnet werden. Zudem kann eine Teillänge des Faltenbalges durch die Anordnung eines in denselben hineinragenden Hohlstutzens zugleich für die Unterbringung wenigstens eines Abschnitts der Zugfeder ausgenutzt werden. Dabei läßt sich dieser Hohlstutzen in einfacher Weise in eine an den Führungsmantel angeformte Abschlußwand im Bereich des beweglichen Endes des Faltenbalges einbringen. Zudem kann auf den Außenmantel dieses Hohlstutzens noch das offene, bewegliche Ende des Faltenbalgs dicht aufgeschoben werden, so daß der Faltenbalg keine Endwand benötigt. Auch das gegenüberliegende Ende des Faltenbalges kann in entsprechender Weise auf den Außenmantel einer Vertiefung dicht aufgeschoben werden, die in eine aufgeschnappte Endwand des Gehäuses eingeformt werden kann. In dieser Vertiefung kann zugleich ein Anschlußstutzen für eine Schlauchleitung vorgesehen sein, von dem die Schlauchleitung zu einem, Raum geführt werden kann, dessen Betriebsdruck bzw. Unterdruck mittels der Anzeigefläche für den Benutzer des Staubsaugers als Hinweis auf einen Betriebszustand angezeigt werden soll. Der Hohlstutzen kann dabei beidendig offen sein und an seinem in den Faltenbalg hineinragenden Ende mit einer Abschlußkappe abgeschlossen werden, die einen Gegenhalter für die von außen herangeführte Zugfeder aufweist. Dieser Gegenhalter ist vorzugsweise als Haken mit einer Anlaufschräge ausgebildet, so daß beim Einschieben einer abgewinkelten Endwindung der Zugfeder die Endwindung auf der Anlaufschräge zum Hakenende hingeführt wird und anschließend hinter den Haken schnappen kann. Um ein Zusammenziehen und Deformieren des Balgs im Betriebszustand in radialer Richtung zu vermeiden, wenn hohe Druckschwankungen auftreten, ist ein Bypaß-Luftkanal vorgesehen, der in den Faltenbalg mündet und insbesondere in der Außenwandung der Abschlußkappe ausgebildet ist. Durch Abstimmen der Luftströmungswiderstände des Bypaß-Luftkanals und der zum zu messenden Druckraum führenden Hohlleitung bzw. Schlauchleitung können unter Berücksichtigung des Volumens des Faltenbalges außerdem schnelle Druckschwankungen so weit ausgeglichen werden, daß keine störenden Fehlmeldungen über die Anzeigefläche ausgegeben werden. Der Druckanzeiger besteht somit aus einfach herzustellenden Bauteilen, die eine gedrängte Bauweise ermöglichen und deren Montage sich in einfacher Weise und ggf. in automatischen Fertigungseinrichtungen ausführen läßt.

Die Erfindung ist nachfolgend anhand der Zeichnungen eines Ausführungsbeispiels näher erläutert.

Es zeigen:
- Fig. 1: einen Druckanzeiger im Längsschnitt und
- Fig. 2: eine Ansicht des Druckanzeigers auf eine Stirnseite.

Innerhalb eines vorzugsweise insgesamt aus durchsichtigem Material gefertigten Anzeiger-Gehäuses 1 mit einem von der runden Form abweichenden, an einem Mantelwandabschnitt abgeplatteten Querschnitt ist ein mit Lagerspiel der Innenquerschnittsform angepaßter Führungsmantel 2 in Richtung der bei 3 angedeuteten Längsachse verschiebbar aber unverdrehbar gelagert. Der Führungsmantel 2 erstreckt sich über etwa ein Drittel der freien inneren Länge des Gehäuses 1 und trägt eine in Achsrichtung sich erstreckende Anzeigefläche 4, die wenigstens einen, beispielsweise farblich unterschiedlich abgesetzten Flächenbereich aufweist. Der Führungsmantel 2 weist an seinem der Anzeigefläche 4 abgewandten Ende eine Abschlußwand 5 auf, die mit einer den Verschiebeweg des Führungsmantels 2 begrenzenden Anschlagnase 6 des Gehäuses 1 in der Ruhelage gemäß Fig. 1 in Anlage steht. In die Abschlußwand 5 ist zentrisch zur Achse 3 ein sich in das Innere des Gehäuses erstreckender Hohlstutzen 7 eingeformt, der sich in axialer Richtung annähernd über die Länge des Führungsmantels 2 erstreckt und beidendig offen ist. Das Gehäuse 1 ist an seinem der Nase 6 abgewandten Ende offen, wobei diese Öffnung mit einer als Deckel ausgebildeten Endwand 8 abgedeckt ist. Die Endwand 8 weist eine zentrale Vertiefung 9 auf, die ebenfalls zentrisch zur Achse 3 liegt und in das Gehäuseinnere gerichtet ist. Auf dem Außenmantel dieser Vertiefung 9 ist ein dort ortsfest gehaltenes Ende 10 eines Faltenbalgs 11 dicht aufgeschoben, wobei sich der Faltenbalg 11 ebenfalls in Längsrichtung der Achse 3 innerhalb des Gehäuses 1 bis auf den Außenmantel des Hohlstutzens 7 erstreckt. Das dort liegende, somit bewegliche Ende 12 des Faltenbalges sitzt ebenfalls luftdicht und gegen Axialverschiebung gesichert auf dem Hohlstutzen 7 fest. Am Gehäuse 1 befindet sich noch ein Fortsatz 13, der über die Anschlagnase 6 hinaus in Achsrichtung vom Faltenbalg 11 wegweist. An einem daran angeformten Haken 14, der in Achsrichtung mit Abstand vor der Anschlagnase 6 bzw. der Abschlußwand 5 steht, greift einendig eine Zugfeder 15 an, die mit ihrem anderen Ende vom Haken 14 bzw. von der Abschlußwand 5 her in den Hohlstutzen 7 eingreift und darin festgesetzt ist. Dieser Hohlstutzen kann soweit in den Faltenbalg 11 hineinragen, daß eine am betreffenden Ende vorgesehene Abschlußkappe 16 am Ende des in Fig. 1 nach rechts gerichteten Verstellweges der Anzeigefläche 4 gegen die Stirnfläche der Vertiefung 9 stößt. Dadurch kann bei gleicher Länge der Zugfeder 15 der Haken 14 entsprechend näher zur Anschlagnase 6 hin zur Verkürzung des Gesamtgehäuses 1, 13 zurückverlagert werden. Die Abschlußkappe 16 trägt einen Gegenhalter 18 für die Feder 15. Dieser Gegenhalter 18 weist zur Abschlußwand 5 hin und ist als Haken mit einer Anlaufschräge ausgebildet, so daß ein Endring 20 der Feder 15 beim axialen Einsetzen der Feder 15 in den Hohlstutzen 7 mit seinem Endring 20 auf die Anlaufschräge 19 auftrifft, welche den Endring 20 in der dem Durchmesser der Zugfeder 15 angepaßten Hohlstutzen seitlich von der Achse 3 ablenkt, bis der Endring durch eigene Federkraft hinter den Haken des Gegenhalters 18 springt. Die Anzeigefläche 4 und damit der Führungsmantel 2 werden durch die Zugfeder 15 im dargestellten Ruhezustand an die Anschlagnase 6 angelegt.

Um den als Antrieb für die Anzeigefläche 4 dienenden Faltenbalg an einen Unterdruckraum anschließen zu können, befindet sich in der Stirnfläche 17 der Vertiefung 9 ein Durchbruch, der in eine Hohlleitung 21 für den Anschluß eines flexiblen Schlauches 22 übergeht. Dieser Schlauch 22 kann zu einem Druckraum führen, der während des Betriebes des Staubsaugers gegenüber der den Faltenbalg 11 umgebenden Atmosphäre einen Unterdruck aufweist. Insbesondere ist der Schlauch 22 an den den Hauptstaubbeutel aufnehmenden Staubbeutelraum angeschlossen. Die Hohlleitung 21 liegt dabei innerhalb der zentralen Vertiefung 9 geschützt in der Kontur des Gehäuses 1 bzw. der Endwand 8.

Damit kurzzeitige Druckschwankungen, wie sie im Saugbetrieb eines Staubsaugers auftreten, nicht zu einem radialen Zusammenziehen oder Deformieren des Faltenbalgs 11 bzw. zu einer Fehlanzeige führen, mündet in den Faltenbalg 11 außer der Hohlleitung 21 auch ein Bypaß-Luftkanal 23, der mit der den Faltenbalg 11 umgebenden Atmosphäre kommuniziert. Dieser Bypaß-Luftkanal ist so bemessen, daß er unter Berücksichtigung des Innenvolumens des Faltenbalges 11 und des Strömungwiderstandes der Hohleitung 21 und des Schlauches 22 impulsartige Druckschwankungen, die sich sonst auch auf die Stellung der Anzeigefläche 4 auswirken, weitgehend dämpft. Dadurch bekommt insbesondere nur der mit zunehmendem Füllgrad des Filters ansteigende Unterdruck zur Wirkung auf den Faltenbalg 11, der mit zunehmendem Unterdruck den Führungsmantel 2 mit der daran befindlichen Anzeigefläche 4 gegen die Kraft der Feder 15 zunehmend von der Anschlagnase 6 weg bewegt. Die Lageveränderung der Anzeigefläche 4 ist ein Maß für die Steigerung des Unterdrucks im Staubbeutelraum, also für den Füllgrad des Staubbeutels bzw. eines im Luftströmungsweg des Staubsaugers liegenden Filters. Der Bypaß-Luftkanal 23 ist dabei in vorteilhafter Weise in der Mantelfläche der Abschlußkappe 16 ausgebildet, die als Einzelteil in einfacher Weise mit einer entsprechenden axial gerichteten Nut versehen werden kann.

Für die Montage dieses Druckanzeigers braucht lediglich die Abschlußkappe 16 in den Hohlstutzen 7 eingedrückt und von der Gegenseite die Zugfeder 4 in den daran angeordneten Haken 18 eingeschnappt zu werden, wenn nicht die Zugfeder bereits vor der Montage der Abschlußkappe in den Haken 18 eingehängt worden ist. Bei abgenommener Endwand 8 braucht die Einheit aus Anzeigefläche 4 und Führungsmantel 2 mit Abschlußkappe 16 und Feder 15 in das Gehäuse 1 eingeschoben zu werden. Anschließend wird der Faltenbalg 11 ebenfalls lose in das Gehäuse eingeschoben und die Endwand 8 auf das Gehäuse 1 aufgeschnappt. Das Aufschieben der Enden 10 bzw. 12 des Faltenbalgs 11 auf den Außenmantel der Vertiefung 9 bzw. des Hohlstutzens 7 erfolgt dann durch manuelles oder mittels eines Fertigungsautomaten ausgeführtes Zurückschieben des Führungsmantels 2 zur Vertiefung 9 hin, wodurch der Faltenbalg auf sein zusammengefaltetes Blockmaß zusammengeschoben wird und beim weiteren Verschieben des Führungsmantels in der Zeichnungsdarstellung nach rechts die Enden 10, 12 auf die betreffenden Außenmantelflächen aufgleiten. Zur manuellen oder automatischen Betätigung ist im Gehäuse ein Längsschlitz 24 vorgesehen, der für das Einbringen eines Hilfswerkzeugs oder eines Fingers bemessen ist. Danach braucht lediglich die Zugfeder mit ihrem nach außen ragenden Ende an den Haken 14 angehängt und der Schlauch 22 auf die Hohlleitung 21 aufgeschoben zu werden. Der Bypaß-Luftkanal vermeidet im übrigen auch ein Deformieren des Faltenbalgs in radialer Richtung beim Auftreten hoher Unterdruckspitzen. Es ergibt sich so insgesamt eine kompakte Bauweise, die zudem eine Montage in einem Montage-Automaten ermöglicht, wobei der Faltenbalg 11 durch das Gehäuse 1 in axialer Richtung geführt ist.

Um den Druckanzeiger in einfacher Weise in einem Staubsaugergehäuse haltern zu können, ist an eine Außenfläche des Gehäuses 1 ein Haken 25 angeformt, der in eine entsprechende Gegenhalterung des Staubsaugergehäuses im Bereich eines der Anzeigefläche 4 zugeordneten Fensters einzusetzen ist. Außerdem weist dieser Druckanzeiger keine Lagerstelle auf, die eine staubbeladene Luftströmung in den Faltenbalg zuläßt, so daß eine erhöhte Verschmutzungsgefahr für die Längsführung nicht gegeben ist. Wenn das Gehäuse 1 ohne den Längsschlitz 24 ausgebildet wird, kann der Raum zwischen der Abschlußwand 5 und der Endwand 8 als Luftdämpfungseinrichtung nach Art eines Stoßdämpfers zur Verhinderung von Zitterbewegungen der Anzeigefläche 4 ausgenutzt werden. Der Führungsmantel 2,5 bildet dabei einen Stoßdämpferkolben im Gehäuse 1.

## Patentansprüche

1. Druckanzeiger für Staubsauger, insbesondere für die mechanisch-optische Anzeige des Füllgrades eines Staubfilters, mit einer gegen die Kraft einer Feder verschiebbar in einem Gehäuse gelagerten Anzeigefläche, die mit einem Ende eines in Verschieberichtung angeordneten zylindrischen Faltenbalgs gekuppelt ist, dessen anderes Ende ortsfest mit dem Gehäuse verbunden ist und der über eine Hohlleitung an einen Raum unterschiedlichen Luftdrucks anszuschließen ist, **wobei** das Gehäuse (1) den Faltenbalg (11) über seine Länge in Umfangsrichtung zumindest weitgehend umgibt, wobei die Anzeigefläche (4) einen den Faltenbalg (11) umschließenden Mantel (2) aufweist, der innerhalb des Gehäuses (1) verschiebbar gelagert ist und der sich vom beweglichen Ende (12) des Faltenbalgs (11) über eine Teillänge desselben erstreckt, dadurch gekennzeichnet, daß eine das bewegliche Ende (12) übergreifende Abschlußwand (5) des Mantels (2) einen in den Faltenbalg (11) gerichteten Hohlstutzen (7) aufweist, auf dessen Außenseite das bewegliche Ende (12) des Faltenbalgs (11) dicht festgesetzt ist und daß die einendig mit Abstand von der Abschlußwand (5) am Gehäuse (1, 14) sitzende Feder (15) mit ihrem anderen Ende (20) von der Abschlußwand (5) her in den Hohlstutzen (7) eingreift und darin festgesetzt ist.

2. Druckanzeiger nach Anspruch 1, dadurch gekennzeichnet, daß der Hohlstutzen (7) an seinem in den Faltenbalg (11) hineinragenden Ende mit einer Abschlußkappe (16) abgeschlossen ist, die einen Gegenhalter (18) für die Feder (15) aufweist.

3. Druckanzeiger nach Anspruch 2, dadurch gekennzeichnet, daß der Gegenhalter (18) zur Abschlußwand (5) hinweist und als Haken mit einer Anlaufschräge (19) ausgebildet ist, in den ein Endring (20) der Feder (15) eingreift.

4. Druckanzeiger nach Anspruch 1 oder einem der folgenden, dadurch gekennzeichnet, daß außer der Hohlleitung (21) ein Bypaß-Luftkanal (23) in den Faltenbalg (11) mündet.

5. Druckanzeiger nach Anspruch 4, dadurch gekennzeichnet, daß der Bypaßkanal (23) in der Mantelfläche der Abschlußkappe (16) ausgebildet ist.

6. Druckanzeiger nach Anspruch 1 oder einem der folgenden, dadurch gekennzeichnet, daß die Hohlleitung (21) in einer zentralen Vertiefung (9) einer Endwand (8) des Gehäuses (1) angeordnet ist und daß auf den Außenmantel der Vertiefung (9) das ortsfeste Ende (10) des Faltenbalges (11) dicht aufgeschoben ist.

7. Druckanzeiger nach Anspruch 1 oder einem der folgenden, dadurch gekennzeichnet, daß im Gehäuse (1) ein sich in Längsrichtung erstreckender Eingriffschlitz (24) vorgesehen ist.

## Claims

1. Pressure indicator for vacuum cleaners, in particular for the mechanical optical indication of the level of dust in a dust filter, comprising an indicator face which is displaceably mounted in a housing against the force of a spring and which is coupled to one end of a cylindrical concertina device disposed in the displacement direction, its other end being connected permanently to the housing and being connectable via a hollow conduit to a chamber with a different pressure, wherein the housing (1) at least substantially surrounds the concertina device (11) over its length in the circumferential direction, wherein te indicator face (4) has a jacket (2) which surrounds the concertina device and which is displaceably mounted inside the housing (1) and extends over part of the length thereof, characterised in that an end wall (5) covering the moving end (12) of the jacket (2) has a a hollow connecting piece (7) oriented into the concertina device (11), to the exterior of which connecting piece the moving end (12) of the concertina device (11) is fixed in a flush manner, and in that the spring (15) resting with one end on the housing (1, 14) with clearance from the end wall (5) engages with its other end (20) from the end wall (5) into the hollow connecting piece (7) and is fixed therein.

2. Pressure indicator according to claim 1, characterised in that the hollow connecting piece (7) is sealed at its end projecting into the concertina device (11) with a sealing cap (16), which has an abutmentt (18) for the spring (15).

3. Pressure indicator according to claim 2, characterised in that the abutment (18) points towards the sealing wall (5) and is formed as a hook with a stop slope (19), into which an end ring (20) of the spring (15) engages.

4. Pressure indicator according to claim 1 or one of the subsequent claims, characterised in that in addition to the hollow conduit (21) a bypass air channel (23) opens into the concertina device (11).

5. Pressure indicator according to claim 4, characterised in that the bypass channel (23) is formed in the surface of the sealing cap (16).

6. Pressure indicator according to claim 1 or one of the subsequent claims, characterised in that the hollow conduit (21) is disposed in a central recess (9) in an end wall (8) of the housing (1) and in that the fixed end (10) of the concertina device (11) is pushed up flush against the outer surface of the recess (9).

7. Pressure indicator according to claim 1 or one of the subsequent claims, characterised in that an engagement slot (24) extending in the longitudinal direction is provided in the housing (1).

## Revendications

1. Indicateur de pression pour aspirateur, en particulier pour l'affichage optomécanique du degré de remplissage d'un filtre à poussière, comprenant une surface d'affichage logée coulissante dans un boîtier à l'encontre de la force d'un ressort, surface qui est accouplée à une extrémité d'un soufflet cylindrique qui est disposé dans le sens de coulissement, dont l'autre extrémité est reliée de manière solidaire au boîtier, et qui est raccordé, par l'intermédiaire d'un tube creux à une chambre de pression d'air différente, le boitier (1) entourant au moins largement le soufflet (11) sur toute sa longueur dans le sens périphérique, la surface d'affichage (4) présentant une enveloppe (2), qui entoure le soufflet (11), qui est logée coulissante à l'intérieur du boîtier (1) et qui s'étend depuis l'extrémité mobile (12) du soufflet (11) sur une partie de sa longueur, caractérisé en ce que la paroi de fermeture (5) de l'enveloppe (2), recouvrant l'extrémité mobile (12) du soufflet (11), présente un support creux (7) qui est dirigé vers l'intérieur du soufflet (11) et sur la face externe duquel est fixée l'extrémité mobile (12) du soufflet (11) de manière étanche et en ce que le ressort (15), reposant par une extrémité, à distance de la paroi de fermeture (5) contre le boîtier (1, 14), s'engage, par son autre extrémité (20) partant de la paroi de fermeture (5), dans le support creux (7) pour y être fixé.

2. Indicateur de pression selon la revendication 1, caractérisé en ce que le support creux (7) est fermé, à son extrémité pénétrant dans le soufflet (11), par un clapet d'obturation (16) qui présente un contre-support (18) pour le ressort (15).

3. Indicateur de pression selon la revendication 2, caractérisé en ce que le contre-support (18) est dirigé vers la paroi de fermeture (5) et fait office de crochet qui est muni d'une montée de prise d'élan (19) et dans lequel s'engage l'anneau d'extrémité (20) du ressort (15).

4. Indicateur de pression selon la revendication 1 ou l'une des suivantes, caractérisé en ce qu'en dehors du tube creux (21), un canal d'air bypass (23) débouche dans le soufflet (11).

5. Indicateur de pression selon la revendication 4, caractérisé en ce que le canal bypass (23) est ménagé dans la surface d'enveloppe du clapet d'obturation (16).

6. Indicateur de pression selon la revendication 1 ou l'une des suivantes caractérisé en ce que le tube creux (21) est disposé dans une cavité centrale (9) d'une paroi d'extrémité (8) du boîtier (1) et en ce que l'extrémité fixe (10) du soufflet (11) est enfilée de manière étanche sur l'enveloppe externe de la cavité (9).

7. Indicateur de pression selon la revendication 1 ou l'une des suivantes, caractérisé en ce que, dans le boîtier (1), est prévue une fente d'insertion (24) s'étendant dans le sens de la longueur.
